# FASCICULE DE BREVET EUROPEEN

(11) **EP 0 501 883 B1**
(45) Date de publication et mention de la délivrance du brevet: **10.07.1996**
(21) Numéro de dépôt: 92400497.1
(22) Date de dépôt: 26.02.1992
(51) Int. Cl.: B25B 23/10

(54) **Tournevis à tête plate et à guide rétractable**
Schraubendreher mit flachem Blatt und zurückziehbarer Führung
Screwdriver with flat blade and retractable guiding device

(30) Priorité: 01.03.1991 FR 9102773
(43) Date de publication de la demande: 02.09.1992
(73) Titulaire: Bobillo, Henri, F-30300 Beaucaire (FR)
(72) Inventeur: Bobillo, Henri, F-30300 Beaucaire (FR)
(74) Mandataire: Ravina, Bernard

(56) Documents cités:
- CH-A- 243 414
- DE-A- 2 020 904
- DE-A- 3 622 199
- DE-B- 1 071 007
- US-A- 3 288 185
- US-A- 3 604 488

## Description

La présente invention concerne un tournevis à tête plate, voir le préambule de la revendication 1 (CH-A-243 414).
Lors de l'usage d'un tournevis pour le vissage ou le dévissage, le risque de glissement de la tête plate préalablement engagée dans la vis est présent.
Ceci nécessitera alors la réintroduction de la tête plate dans la fente, prévu à cet effet sur le dessus de la vis.
Le glissement éventuel de la tête plate pourrait également provoquer une blessure à l'utilisateur.

Pour ces raisons, le but de la présente invention consiste à empêcher tout glissement éventuel de la tête plate et par conséquent, toute possibilité de blessure.

A cet effet le tournevis selon l'invention ayant un manche, une lame autour de laquelle est monté un guide tubulaire comportant un épaulement interne orienté vers la tête de vissage et amené en pression contre une butée opposé à celui-ci de la lame par l'effet de la poussée exercée par un organe élastique monté en compression autour de la lame entre le dit guide et une bague montée sur la lame caractérisé en ce que:
- la dite bague, percée axialement de part en part et réalisée en matière synthétique, est montée à coulissement avec friction sur la lame par son orifice, l'intensité des forces de friction entre la bague et la lame étant supérieure à l'intensité de l'effort de poussée exercé par l'organe élastique sur la dite bague,
- l'organe élastique est fixé par une de ses extrémités au guide tubulaire et par son autre extrémité à la bague, de façon que par déplacement de la bague le long de la lame en direction du manche, le guide tubulaire tiré par la bague et par l'organe élastique soit dégagé de la tête de la lame du tournevis, on obtient instantanément un tournevis courant pour d'autres travaux.

La présente invention sera mieux comprise à la lecture de la description qui suit et qui est accompagnée par des dessins dans lesquels :
- la figure 1 représente le tournevis à guide rétractable en position de travail,
- la figure 2 représente le tournevis à guide rétractable en position de tournevis usuel.

Le tournevis selon l'invention à guide rétractable, anti-décrochement est constitué de trois parties distinctes :
- un manche 1 qui peut être amovible,
- une lame 2 en acier avec tête de vissage 7 la dite lame peut être fixée de manière amovible au manche 1,
- un mécanisme de guide rétractable 8 monté autour de la lame 2.

Le fait que la lame et le manche soient séparables l'un de l'autre autorise le remplacement du mécanisme de guide rétractable ou son retrait, ou bien le remplacement du manche et /ou de la lame.

Le retrait du mécanisme de guide rétractable permettra de convertir le tournevis selon l'invention en tournevis usuel.

Le manche amovible 1 du tournevis sera en plastique moulé ce qui facilitera sa fabrication.

A titre d'exemple est représentée une lame avec tête de vissage plate mais il va de soi que la tête de vissage pourra adopter une forme cruciforme ou toute autre forme.

Au-dessus de la tête de vissage 7 la lame 2 présente une butée 5 cylindrique usinée dans sa masse ou bien rapportée destinée à retenir le mécanisme de guide rétractable près de la tête de vissage 7. Cette butée 5 s'oppose à l'extraction du mécanisme de guide rétractable de la lame 2.
Le mécanisme de guide rétractable est constitué par un guide tubulaire 6 monté en coulissement sur la lame, par une bague 3 montée sur la lame à écartement du guide tubulaire et par un organe élastique 4 tel un ressort à spires non jointives monté en compression faible autour de la lame, entre le guide tubulaire et la bague 3. Cet organe élastique prend appui tant sur la bague 3 que sur le guide tubulaire 6. La bague 3 maintient le ressort en position.

Le guide tubulaire 6 est par exemple de forme cylindrique. Ce guide tubulaire comprend une enveloppe cylindrique comportant en partie supérieure une paroi transversale percée de part en part suivant son épaisseur d'un orifice dans lequel s'engage librement la lame 2, le diamètre de la lame étant inférieur au diamètre de l'orifice.

Cette disposition laissera au guide rétractable une certaine liberté de mouvement comprise entre la butée 5 et la bague 3.

Le diamètre de l'enveloppe est plus important que celui de la butée 5 et que la largeur de la tête de vissage.

De plus le diamètre de l'orifice pratiqué dans la paroi transversale de l'enveloppe est moins important que celui de la butée 5.

On comprend donc que la paroi transversale forme dans l'enveloppe un épaulement 9 par lequel le guide tubulaire, sous l'effet de la poussée exercée par le ressort 4, viendra en appui contre la butée 5.

La hauteur interne de l'enveloppe est plus importante que la hauteur de la tête de vissage mesurée entre son extrémité inférieure et la face d'appui, du guide, de la butée 5. En outre le diamètre interne de l'enveloppe est légérement supérieur à celui de la tête de la vis.

Grâce à ces dispositions le guide lorsqu'il est en appui contre la butée 5 vient autour de la tête de vissage et autour de la vis ce qui maintient axialement le tournevis par rapport à la vis et empêche tout glissement latéral de la tête de vissage 7 par rapport à la tête de la vis.

Le guide tubulaire pourra être constitué en alliage léger mais préférentiellement il sera constitué en une matière transparente à la lumière ce qui permet la vision de la tête de vissage pour son engagement dans la fente de la vis.

La bague 3 est réalisée en matière synthétique et est percée axialement de part en part par un orifice par lequel elle s'engage par coulissement avec friction sur la lame 2.

Il y a lieu de noter que l'intensité des forces de friction entre la bague 3 et la lame 2 sont supérieures à l'intensité de l'effort de poussée exercée par l'organe élastique 4 sur la dite bague et ce quel que soit le degré de compression de cet organe.

On conçoit que l'intensité des efforts de poussée exercés par l'organe élastique est suffisante pour maintenir le guide tubulaire en appui contre la butée 5 mais insuffisante pour déplacer la bague 3 le long de la lame 2.

Cependant la bague 3 pourra être déplacée le long de la tige par l'utilisateur pour ajuster le degré de compression de l'organe élastique 4.

Par déplacement de la bague 3 vers le manche du tournevis l'utilisateur pourra dégager de la tête de vissage 7 le guide tubulaire 6.

Selon une forme avantageuse de réalisaton, l'organe élastique 4 est fixé par ses deux extrémités au guide tubulaire 6 et à la bague 3.

Cette disposition, par déplacement de la bague 3 vers le manche du tournevis permet d'écarter de la tête 7 de la lame, l'ensemble du mécanisme 8 de guide rétractable (Fig.2).

Pour être fixé à la bague 3 l'organe élastique 4 par son extrémité correspondante pourra être engagé dans un perçage radial pratiqué dans la dite bague.

Pour être fixé au guide tubulaire l'organe élastique pourra être engagé autour d'une forme conique pratiquée axialement en extrémité du dit guide. Cette forme conique s'évasera ves le manche 1.

La manipulation du tournevis à guide rétractable anti-décrochement ne diffère pas de celle d'un tournevis usuel mais facilite le vissage ou dévissage des vis difficiles d'accès et évite surtout que la tête de vissage 7 ne dérape de la vis.

## Revendications

1. Tournevis ayant un manche (1), une lame (2) autour de laquelle est monté un guide tubulaire (6) comportant un épaulement interne (9) orienté vers la tête de vissage (7) et amené en pression contre une butée (5) opposé à celui-ci de la lame par l'effet de la poussée exercée par un organe élastique (4) monté en compression autour de la lame entre le dit guide et une bague (3) montée sur la lame (2) caractérisé en ce que:
- la dite bague (3), percée axialement de part en part et réalisée en matière synthétique, est montée à coulissement avec friction sur la lame (2) par son orifice, l'intensité des forces de friction entre la bague (3) et la lame (2) étant supérieure à l'intensité de l'effort de poussée exercé par l'organe élastique (4) sur la dite bague (3),
- l'organe élastique (4) est fixé par une de ses extrémités au guide tubulaire (6) et par son autre extrémité à la bague (3), de façon que par déplacement de la bague le long de la lame en direction du manche (1), le guide tubulaire tiré par la bague et par l'organe élastique (4) soit dégagé de la tête (7) de la lame (2) du tournevis, on obtient instantanément un tournevis courant pour d'autres travaux.

2. Tournevis selon la revendication 1 caractérisé en ce que le manche (1) est amovible.

3. Tournevis selon la revendication 1 caractérisé en ce que le guide tubulaire est en une matière transparente.

## Claims

1. A screwdriver possessing a handle (1) and a blade (2) around which a tubular guide (6) is fitted comprising an internal shoulder (9) oriented towards the tip of the screwdriver (7) and which is forced against a stop (5) facing opposite on the blade under the effect of pressure exerted by a spring (4) fitted in a compressed configuration around the blade between said guide and a ring (3) mounted on the blade (2) whereas:
- said ring (3), which is bored axially and is made of a synthetic material, is fitted so that it slides along the blade (2) with a certain amount of friction, the strength of the forces of friction between the ring (3) and the blade (2) being greater than the push of the spring (4) against said ring (3),
- the spring (4) is attached at one of its ends to the tubular guide (6) and by the other end to the ring (3) so that when the ring slides along the blade towards the handle (1), the tubular guide is pulled by the ring and spring (4) so that it uncovers the tip (7) of the screwdriver blade (2) and a traditional screwdriver is obtained for other work.

2. Screwdriver as per claim 1 whereas the handle (1) is not removable.

3. Screwdriver as per claim 1 whereas the tubular guide is made of a transparent material.

## Patentansprüche

1. Schraubendreher mit einem Griff (1) und einer Schneide (2), um die herum eine röhrenförmige Führung (6) angebracht ist, die innen eine in Richtung des Schraubendreherendes (7) zeigende Schulter (9) aufweist, welche unter Druck gegen einen gegenüberliegenden Anschlag (5) der Schneide geführt wird, und dies aufgrund einer Stoßbewegung, die von einem elastischen Element (4) ausgeht, wobei dieses Element in komprimiertem Zustand um die Schneide herum zwischen der besagten Führung und einem auf der Schneide (2) angebrachten Ring (3) montiert ist. Dieser Schraubendreher ist dadurch gekennzeichnet, daß:
- der besagte Ring (3), der in Längsachse durchbohrt und aus Kunststoff hergestellt ist, mit seiner Öffnung verschiebbar an der Schneide (2) angebracht ist und Reibung ausübt, wobei die Stärke der Reibungskräfte zwischen dem Ring (3) und der Schneide (2) höher ist als die Stärke der Stoßbewegung, die vom elastischen Element (4) auf den besagten Ring (3) ausgeübt wird,
- das elastische Element (4) an einem Ende mit der röhrenförmigen Führung (6) verbunden ist, am anderen Ende mit dem Ring (3), so daß, wenn der Ring an der Schneide entlang zum Griff hin (1) geschoben wird, die Führung, die sowohl von dem Ring als auch von dem elastischen Element (4) gezogen wird, am Schneidenende (2) des Schraubendrehers heraustritt, wodurch man augenblicklich einen handelsüblichen Schraubendreher zum Ausführen anderer Arbeiten erhält.

2. Schraubendreher wie unter Patentanspruch 1 beschrieben, dadurch gekennzeichnet, daß der Griff (1) ausfahrbar ist.

3. Schraubendreher wie unter Patentanspruch 1 beschrieben, dadurch gekennzeichnet daß die röhrenförmige Führung aus durchsichtigem Material ist.
